# EUROPÄISCHE PATENTSCHRIFT

(11) **EP 0 239 672 B1**
(45) Veröffentlichungstag und Bekanntmachung des Hinweises auf die Patenterteilung: **12.06.1991**
(21) Anmeldenummer: 86116903.5
(22) Anmeldetag: 04.12.1986
(51) Int. Cl.: F24H 3/10

(54) **Wärmetauscher**
Heat exchanger
Echangeur de chaleur

(30) Priorität: 03.03.1986 DE 3606871
(43) Veröffentlichungstag der Anmeldung: 07.10.1987
(73) Patentinhaber: Firma Walter Kroll, D-7141 Kirchberg (DE)
(72) Erfinder: Firma Walter Kroll, D-7141 Kirchberg (DE)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- FR-A- 2 125 832
- GB-A- 1 165 173

## Beschreibung

Die Erfindung betrifft einen Wärmetauscher, insbesondere für mit Öl oder Gas betriebene Warmluft-Erzeuger mit mehreren gleichartig ausgebildeten, flachkammerförmigen, übereinander angeordneten und mechanisch sowie strömungsmäßig über gegeneinander versetzte Rohrstutzen miteinander verbundenen Modulen.

Wärmetauscher sind in den verschiedensten Ausführungsformen bekannt, aber sie sind häufig mit den Nachteilen eines hohen Gewichtes und vor allem einer mangelnden Anpaßbarkeit an unterschiedliche Leistungserfordernisse behaftet.

Ein Wärmetauscher der angegeben Art ist aus der GB-A-1 165 173 bekannt. Die einzelnen Module eines solchen Wärmetauschers werden über eine Klebe- oder Lötverbindung miteinander verbunden.

Nachteilig an derartigen Verbindungen ist, daß sie nur mit großem Aufwand hergestellt werden können. Ein weiterer Nachteil eines Wärmetauschers gemäß der GB-A-1 165 173 besteht darin, daß sich seine schwer zugänglichen Einzelmodule überhaupt nicht oder nur ungenügend reinigen lassen.

Aufgabe der Erfindung ist es, die beschriebenen Nachteile zu beseitigen und einen Wärmetauscher zu schaffen, der ohne Schwierigkeiten an unterschiedliche Leistungserfordernisse anpaßbar, mit geringem Aufwand zu montieren, in seiner Größe nachträglich veränderbar, mit geringem Aufwand austauschbar und schließlich auch leicht zu reinigen ist.

Erfindungsgemäß wird diese Aufgabe dadurch gelöst, daß jeder Rohrstutzen aus zu benachbarten Flachkammermodulen gehörenden ersten und zweiten Rohrstutzenabschnitten besteht, die an ihren freien Enden mit Verbindungsflanschen versehen und durch Spannringe lösbar miteinander verbunden sind.

Die Modulbauweise des Wärmetauschers nach der Erfindung ermöglicht es, den für das jeweilige Gerät benötigten, eine bestimmte Leistung aufweisenden Wärmetauscher auf einfache Weise aus gleichartigen Teilen aufzubauen. In entsprechender Weise ist es auch problemfrei möglich, beispielsweise zum Zwecke der Reinigung die Verbindung zwischen einzelnen Modulen zu lösen, wodurch sich eine optimale Zugänglichkeit ergibt.

Jeder Rohrstutzen besteht aus zu benachbarten Flachkammermodulen gehörenden ersten und zweiten Rohrstutzenabschnitten, die an ihren freien Enden mit Bindungsflanschen versehen sind.

Jedes Modul umfaßt demgemäß neben der vorzugsweise kreisförmig ausgebildeten Flachkammer zwei Rohrstutzenabschnitte, die diametral versetzt an den einander gegenüberliegenden Flachseiten des jeweiligen Moduls angebracht sind, so daß sich insgesamt ein spiegelsymmetrischer Aufbau ergibt, der die Zusammenstellung beliebig umfangreicher Wärmetauscher durch spiegelsymmetrisch vertauscht erfolgendes Aneinandersetzen der einzelnen Module zusammengestellt werden kann.

Von besonderem Vorteil ist es, in die Spannringe zur Abdichtung eine umlaufende Graphitschnur einzulegen oder eine hitzebeständige Dichtmasse einzufügen.

Diese zweiteiligen Spannringe sind einfach zu montieren und zu demontieren und erbringen gleichzeitig die erforderliche Stabilität in der Verbindung der einzelnen Module.

In den Flachkammermodulen selbst ist vorzugsweise zumindest ein Umlenkblech angeordnet, das den Strömungsweg der Rauch-bzw. Heißgase zwischen den beiden Rohrstutzenabschnitten festlegt, die den Eingang bzw. Ausgang des jeweiligen Flachkammermoduls bilden.

Nach einer weiteren Besonderheit der Erfindung ist jedes Flachkammermodul aus zwei identischen Schalenhälften aufgebaut, die über die Außenringflansche miteinander verschweißt sind.

Aufgrund der Tatsache, daß die einzelnen Module des Wärmetauschers nach der Erfindung konstruktiv besonders einfach ausgebildet sind, läßt sich eine wirtschaftliche Fertigung unter Verwendung üblicher Methoden der Blechbearbeitung erzielen, wobei die Verbindung der einzelnen Module über Spannringe nicht nur hinsichtlich der Montage des jeweiligen Wärmetauschers günstig ist, sondern sich auch auf die Betriebssicherheit der Gesamtanordnung vorteilhaft auswirkt.

Weitere besonders vorteilhafte Merkmale der Erfindung sind in den Unteransprüchen angegeben.

Ein Ausführungsbeispiel der Erfindung wird nachfolgend anhand der Zeichnung näher erläutert; in der Zeichnung zeigt
- Fig. 1: eine schematische Seitenansicht eines Flachkammermoduls,
- Fig. 2: eine Draufsicht des Flachkammermoduls nach Fig. 1,
- Fig. 3: eine Seitenansicht eines aus Flachkammermodulen nach den Fig. 1 und 2 aufgebauten und auf einem Heißlufterzeuger angebrachten Wärmetauschers, und
- Fig. 4: eine Vorderansicht der Anordnung nach Fig. 3.

Fig. 1 zeigt ein aus einer Blechkonstruktion bestehendes Flachkammermodul 1, das aus zwei identischen Schalenhälften 11, 12 zusammengesetzt ist. Die beiden Schalenhälften sind über Außenringflansche 13 miteinander verschweißt.

Gegeneinander diametral versetzt sind auf den einander gegenüberliegenden Seiten des Flachkammermoduls 1 Rohrstutzenabschnitte 4, 5 eingesetzt und mit der jeweiligen Modulwand verschweißt oder mittels Bördelwerkzeug gebördelt sind. An ihren außenliegenden Enden sind die Rohrstutzenabschnitte 4, 5 mit Verbindungsflanschen 6, 7 versehen, die in einer noch näher zu beschreibenden Weise die gegenseitige Kopplung von Modulen 1 gestatten.

Im Inneren des Moduls ist ein mittig und bei größeren Modulen außermittig angeordnetes, sich über die gesamte Modulhöhe erstreckendes Umlenkblech 10 vorgesehen und durch Schweißung fixiert.

Wie der Fig. 2 zu entnehmen ist, verläuft das Umlenkblech 10 etwa entsprechend einer gemeinsamen Tangente an den Rohrstutzenabschnitten 4, 5. Dieses Umlenkblech 10 stellt einen definierten Verlauf der Heißgasströmung innerhalb eines jeden Moduls 1 sicher und verhindert, daß Heißgase unmittelbar von der Eintrittsseite zur Austrittsseite des jeweiligen Moduls gelangen können.

Der Durchmesser der Rohrstutzenabschnitte 4, 5 entspricht etwa dem Radius des Flachkammermoduls 1, wodurch die mechanische Festigkeit eines aus solchen Modulen aufgebauten Wärmetauschers unter gleichzeitiger Gewährleistung einer bestmöglichen Funktion optimiert wird.

Fig. 3 zeigt in Zusammenhang mit einem schematisch dargestellten Heißlufterzeuger 15 einen aus mehreren Flachkammermodulen 1 aufgebauten Wärmetauscher.

Die abwechselnd 180° um ihre Mittenebene gedreht angeordneten Module 1 sind über Rohrstutzen 2, 3 miteinander verbunden, die über die Höhe des Wärmetauschers betrachtet in Richtung der Längsachse des Heißlufterzeugers abwechselnd versetzt angeordnet sind.

Die Rohrstutzen 2 und 3 bestehen - wie sich aus den Fig. 1 und 2 ergibt - aus jeweils zwei Rohrstutzenabschnitten 4, 5, die über ihre Flansche mittels Spannringen 8 stabil und rauchdicht gekuppelt sind. Zwischen die Spannringe ist zur Gewährleistung einer absolut Rauchdichtheit vorzugsweise eine Graphitschnur 9 eingelegt oder eine hitzebeständige Dichtmasse eingefügt. Es ist auch möglich, zwischen die Rohrstutzenabschnitte 4, 5 Dichtungsringe einzusetzen.

Stützelemente 14 sind zwischen aufeinanderfolgenden Modulen 1 jeweils in dem Bereich vorgesehen, in dem sich gerade kein Rohrstutzen 2 bzw. 3 befindet. Diese Stützelemente 14 können aus Sechskantschrauben bestehen, aber es sich auch hier alle denkbaren anderen Ausführungsformen von Stützelementen brauchbar.

Der Anschluß des Wärmetauschers als Einheit an die jeweils rauch- bzw. heißgaserzeugende Anordnung kann - wie in Fig. 3 gezeigt - ebenfalls über Verbindungsflansche und Spannringe 8 erfolgen.

Die Vorderansicht nach Fig. 4 läßt den symmetrischen Aufbau des Wärmetauschers aus vier Flachkammermodulen erkennen, die abwechselnd aufeinandergesetzt und durch Spannringe miteinander verbunden sind.
Symmetrisch angeordnete Stützelemente 14 stabilisieren die Gesamtanordnung. Da die Verbindung der einzelnen Module über die Spannringe 8 besonders einfach herstell- und lösbar ist, lassen sich Module einzeln oder in Gruppen problemfrei abnehmen oder austauschen und demgemäß auch besonders einfach reinigen.

## Patentansprüche

1. Wärmetauscher, insbesondere für mit Öl oder Gas betriebene Warmluft-Erzeuger mit mehreren gleichartig ausgebildeten, flachkammerförmigen, übereinander angeordneten und mechanisch sowie strömungsmäßig über gegeneinander versetzte Rohrstutzen miteinander verbundenen Modulen,
dadurch **gekennzeichnet,**
daß jeder Rohrstutzen (2, 3) aus zu benachbarten Flachkammermodulen (1) gehörenden ersten und zweiten Rohrstutzenabschnitten (4, 5) besteht, die an ihren freien Enden mit Verbindungsflanschen (6, 7) versehen und durch Spannringe (8) lösbar miteinander verbunden sind.

2. Wärmetauscher nach Anspruch 1,
dadurch **gekennzeichnet,**
daß in die zweiteilig ausgebildeten Spannringe (8) eine umlaufende Graphitschnur (9) oder eine hitzebeständige Dichtmasse eingefügt ist oder zwischen den Rohrstutzenabschnitten (4, 5) ein Dichtungsring eingelegt ist.

3. Wärmetauscher nach einem der vorhergehenden Ansprüche, dadurch **gekennzeichnet**
daß die Flachkammermodule (1) schalenförmig ausgebildet und die an den einander gegenüberliegenden Flachseiten angesetzten Rohrstutzenabschnitte (4, 5) in Draufsicht überlappungsfrei in verschiedenen Schalenhälften angeordnet sind.

4. Wärmetauscher nach Anspruch 3,
dadurch **gekennzeichnet,**
daß der Durchmesser der Rohrstutzenabschnitte (4, 5) etwas geringer als der Radius der Flachkammermodule (1) ist.

5. Wärmetauscher nach einem der vorhergehenden Ansprüche,
dadurch **gekennzeichnet**
daß in jedem Flachkammermodul (1) ein im wesentlichen mittig und entsprechend einer gemeinsamen Tangente beider Rohrstutzenabschnitte (4, 5) verlaufendes Umlenkblech (10) sowie bei größeren Geräten außermittig zumindest ein zusätzliches Umlenkblech vorgesehen ist.

6. Wärmetauscher nach Anspruch 5,
dadurch **gekennzeichnet,**
daß sich das Umlenkblech (10) über die gesamte Höhe des Flachkammermoduls (1) erstreckt.

7. Wärmetauscher nach einem der vorhergehenden Ansprüche,
dadurch **gekennzeichnet**,
daß jedes Flachkammermodul (1) aus zwei identischen Schalenhälften (11, 12) besteht, die über nach außen gerichtete Ringflansche (13) miteinander verschweißt sind.

8. Wärmetauscher nach einem der vorhergehenden Ansprüche,
dadurch **gekennzeichnet**,
daß die Rohrstutzenabschnitte (4, 5) sich mit Überstand in die Flachkammermodule (1) erstrecken oder bündig mit diesen abschließen.

9. Wärmetauscher nach einem der vorhergehenden Ansprüche,
dadurch **gekennzeichnet,**
daß zwischen benachbarten Flachkammermodulen (1) Stützelemente (14) vorgesehen sind, die jeweils in der dem jeweiligen Verbindungsrohrstutzen (2, 3) gegenüberliegenden Hälfte des Moduls (1) angeordnet sind.

## Claims

1. Heat exchanger, in particular for a hot air generator operating with oil or gas, comprising a plurality of similarly constructed and flat chamber shaped modules which are arranged above each other and are connected to each other mechanically and flow-wise by means of mutually offset tube stubs,
characterized in that
each tube stub (2, 3) consists of first and a second tube stub sections (4, 5) belonging to adjacent flat chamber modules (1), the tube stub sections being provided at their free ends with connection flanges (6, 7) and releasably connected to each other by means of clamping rings (8).

2. Heat exchanger according to claim 1,
characterized in that
a circumferential graphite cord (9) or a heat resistant sealing composition is inserted in the clamping rings (8) made in two parts, or in that a sealing ring is inserted between the tube stub sections (4, 5).

3. Heat exchanger according to one of the preceding claims,
characterized in that
the flat chamber modules (1) are made in shell-form and the tube stub sections (4, 5) formed on the oppositely disposed flat sides are arranged without overlap as seen in plane view in different shell halves.

4. Heat exchanger according to claim 3,
characterized in that
the diameter of the tube stub sections (4, 5) is slightly lower than the radius of the flat chamber module (1).

5. Heat exchanger according to one of the preceding claims,
characterized in that
a deflection plate (10) is provided in each flat chamber module (1) essentially centrally and extending along a common tangent of both tube stub sections (4, 5), and in that in apparatuses of greater size, at least one additional deflection plate is provided off-center.

6. Heat exchanger according to claim 5,
characterized in that
the deflection plate (10) extends over the entire height of the flat chamber module (1).

7. Heat exchanger according to one of the preceding claims,
characterized in that
each flat chamber module (1) consists of two identical shell halves (11, 12), which are welded to each other by means of outwardly directed ring flanges (13).

8. Heat exchanger according to one of the preceding claims,
characterized in that
the tube stub sections (4, 5) project into the flat chamber modules (1) or terminate flush with the latter.

9. Heat exchanger according to one of the preceding claims,
characterized in that
supporting members (14) are provided between adjacent flat chamber modules (1), and are respectively arranged in the half of the module (1) opposite to the respective connecting tube stub (2, 3).

## Revendications

1. Echangeur de chaleur, en particulier destiné à un générateur d'air chaud fonctionnant au fioul ou au gaz, comprenant plusieurs modules de construction similaire, en forme de chambre plane, disposés les uns au-dessus des autres et reliés mécaniquement et fluidiquement les uns aux autres au moyen de manchons de tubes décalés les uns par rapport aux autres, caractérisé en ce que chaque manchon de tube (2, 3) consiste en une première et une seconde sections de manchons de tubes (4, 5) appartenant à deux modules à chambre plane voisins (1), les sections de manchons de tubes (4, 5) étant pourvues à leurs extrémités libres de collerettes de liaison (6, 7) et reliées l'une à l'autre de manière démontable au moyen de colliers de serrage (8).

2. Echangeur de chaleur selon la revendication 1, caractérisé en ce qu'une corde de graphite circonférentielle (9) ou une masse d'étanchéité réfractaire est introduite dans le collier de serrage (8) réalisé en deux parties, ou en ce qu'un anneau d'étanchéité est introduit entre les sections de manchons de tubes (4, 5).

3. Echangeur de chaleur selon l'une des revendications précédentes, caractérisé en ce que les modules à chambre plane (1) sont réalisés sous forme de coquilles et en ce que les sections de manchons de tubes (4, 5) rapportées sur les faces planes opposées sont agencées sans recouvrement dans différentes demi-coquilles, considérées suivant une vue en plan.

4. Echangeur de chaleur selon la revendication 3, caractérisé en ce que le diamètre des sections de manchons de tubes (4, 5) est légèrement inférieur au rayon des modules à chambre plane (1).

5. Echangeur de chaleur selon l'une des revendications précédentes, caractérisé en ce qu'une plaque déflectrice (10) est prévue dans chaque module à chambre plane (1), disposée généralement au centre et suivant une tangente commune aux deux sections de manchons de tubes (4, 5), ainsi qu'au moins une plaque déflectrice additionnelle décentrée dans les appareils de plus grande taille.

6. Echangeur de chaleur selon la revendication 5, caractérisé en ce que la plaque déflectrice (10) s'étend sur toute la hauteur du module à chambre plane (1).

7. Echangeur de chaleur selon l'une des revendications précédentes, caractérisé en ce que chaque module à chambre plane 1 consiste en deux demi-coquilles identiques (11, l2) qui sont soudées l'une à l'autre au moyen de collerettes annulaires (l3) dirigées vers l'extérieur.

8. Echangeur de chaleur selon l'une des revendications précédentes, caractérisé en ce que les sections de manchons de tubes (4, 5) se projettent vers l'intérieur du module à chambre plane (1) ou se terminent en affleurement avec celui-ci.

9. Echangeur de chaleur selon l'une des revendications précédentes, caractérisé en ce que des éléments de support (14) sont prévus entre des modules à chambre plane (1) voisins, lesdits éléments de support étant disposés à chaque fois dans la moitié du module (1) située à l'opposé des manchons de tubes de liaison (2, 3) respectifs.
